# EUROPÄISCHE PATENTSCHRIFT

(11) **EP 1 176 294 B1**
(45) Veröffentlichungstag und Bekanntmachung des Hinweises auf die Patenterteilung: **24.11.2004**
(21) Anmeldenummer: 01117922.3
(22) Anmeldetag: 24.07.2001
(51) Int. Cl.: F01N 7/18, F16L 37/10, H01R 13/64

(54) **Werkstück mit einem hohlzylindrischen Mantel und einem in diesen eingeschobenen Kern**
Workpiece with a hollow cylindrical jacket and a kernel inserted into it
Pièce avec une enveloppe cylindrique creux et un noyau inséré dedans

(30) Priorität: 28.07.2000 DE 10036777
(43) Veröffentlichungstag der Anmeldung: 30.01.2002
(73) Patentinhaber: J. Eberspächer GmbH & Co. KG, 73730 Esslingen (DE)
(72) Erfinder: Staut, Michael, 66540 Neunkirchen (DE)

(56) Entgegenhaltungen:
- DE-U- 29 805 735
- US-A- 4 280 723
- US-A- 4 665 960
- US-A- 4 902 244

## Beschreibung

Die Erfindung betrifft ein Werkstück nach dem Oberbegriff des Patentanspruchs 1.

Bei gattungsgemäßen Werkstücken kommt es vor, dass diese bei jeweils einem gleichen hohlzylindrischen Mantel aus unterschiedlichen Innenkernen bestehen. Bei solchen Werkstücken ist auf der Werkstückaußenfläche eine Kennzeichnung für die Art des eingeschobenen Kernes vorgesehen. In DE 298 05 735 U1 ist für ein gattungsgemäßes Werkstück eine besondere Art einer Kennzeichnung angegeben, die in einer Einspanneinrichtung mit einfach aufgebauten Kontrollmitteln sicher erfaßbar ist.

Bei einem gattungsgemäßen Werkstück beschäftigt sich die Erfindung mit dem Problem, sicherzustellen, dass in einem zylindrischen Außen-Mantel, der mit einer Kennzeichnung für einen in einer bestimmten Art ausgebildeten eingeschobenen Kern versehen ist, auch tatsächlich dieser bestimmte Innen-Kern eingesetzt ist. Gelöst wird dieses Problem durch die Ausbildung eines gattungsgemäßen Werkstückes nach den kennzeichnenden Merkmalen des Patentanspruchs 1.

Zweckmäßige Ausgestaltungen eines solchen Werkstückes sind Gegenstand der Vorrichtungs-Unteransprüche.

Die Erfindung beruht auf dem allgemeinen Gedanken, Innen-Kerne und Außen-Mäntel die miteinander zu einem gattungsgemäßen Werkstück komplettiert werden sollen, mit komplementär aufeinander abgestimmten Positionierbereichen zu versehen, die durch entsprechende Formgebung sicherstellen, dass ausschließlich füreinander bestimmte Elemente zusammenfügbar sind. Auf diese Weise ist einerseits gewährleistet, dass in einem mit Bezug auf einen bestimmten Innen-Kern markierten Außen-Mantel auch tatsächlich der richtige Innen-Kern eingesetzt ist und andererseits, dass bei einer Weiterverarbeitung des mit einem richtigen Innen-Kern versehenen Außen-Mantels keine Verwechslung zwischen unterschiedlich markierten Außen-Mänteln erfolgen kann. Zur Einhaltung des vorstehend zuletzt genannten Sicherheitsaspektes dienen in besonders einfacher Weise die Maßnahmen nach den Unteransprüchen 2 bis 4.

Im Prinzip ermöglichen auf dem Außen-Mantel außen angebrachte Symbole und/oder Beschriftungen eine Kontrolle bezüglich einer richtigen Zuordnung für eine Weiterverarbeitung eines solchen Werkstückes. Werden die Symbole und/oder Beschriftungen lediglich von die Weiterverarbeitung betreibenden Personen ausgewertet, können bei Unachtsamkeit dieser Personen Verwechslungen bei der Weiterverarbeitung gattungsgemäßer Werkstücke erfolgen, das heißt es können Werkstücke mit für einen bestimmten Weiterverarbeitungsprozess unrichtigen Innen-Kernen weiterverarbeitet werden. Es ist zwar möglich, an betreffenden Weiterverarbeitungseinrichtungen komplizierte automatische Erkennungsgeräte für die auf dem Werkstück vorhandenen Symbole und/oder Beschriftungen vorzusehen, die eine Fehlbearbeitung sicher ausschließen können; doch ist der hierfür erforderliche Aufwand relativ groß. Insofern bieten die nach dem Anspruch 2 vorgesehenen Kontrollbereiche auf dem Außen-Mantel eines gattungsgemäßen Werkstückes erhebliche Vorteile. Diese Kontrollbereiche sind nämlich von einfachen Erkennungsgeräten in das gattungsgemäße Werkstück weiterverarbeitenden Maschinen erkennbar. Als Erkennungsgerät kann beispielsweise ein einfacher induktiver Näherungsschalter bei einer Ausführung des Außen-Mantels aus Metall verwendet werden. Auch ist bei Kontrollbereichen nach Anspruch 2 der Einsatz eines die Erhebung oder Senke mechanisch ertastbaren Schalters möglich.

Ein besonderer Vorteil der Ausführungen nach den Ansprüchen 2 bis 5 besteht darin, dass die Positionier- bzw. Kontrollbereiche in einfacher Weise eingeformt werden können und zwar durch Einprägen bei dem Mantel und durch beispielsweise Ausstanzen bei Teilen des Innen-Kernes. Ein solches Ausstanzen ist besonders einfach bei Innen-Kernen, die nach Anspruch 5 scheibenförmige Bereiche aufweisen, aus deren radial außen überstehenden Randbereichen Positionier-Ausnehmungen ausstanzbar sind. Bei Schalldämpfern als gattungsgemäßen Werkstücken bilden übliche Zwischenböden die vorgenannten Scheiben. Die Positionier-Erhebungen am Innenumfang des Außen-Mantels können derart angeordnet sein, dass die zugeordnete Positionier-Ausnehmung diese erst bei nahezu oder sogar vollständiger Einschiebeposition des Innen-Kernes erfaßt.

Ein Ausführungsbeispiel ist in der Zeichnung dargestellt.

In dieser zeigt die einzige
- Fig. 1: eine Explosionsdarstellung eines Schalldämpfers bei lediglich einer schematischen Wiedergabe von dessen Außen-Mantel und Innen-Kern.

Ein Schalldämpfer für die Abgasanlage eines Kraftfahrzeuges besitzt einen Außen-Mantel 1 aus Blech und weist eine zylindrische Form auf. Das in dem Zylindermantelbereich liegende Blech ist aus einer Platine geformt und über einen Längsfalz 2 zylindrisch geschlossen. Das Innere des Schalldämpfers bildet ein in den Außen-Mantel 1 in Richtung des in der Zeichnung eingetragenen Pfeiles eingeschobener Innen-Kern 3. Dieser Innen-Kern 3 ist in der Zeichnung lediglich schematisch angedeutet durch einen in der Form einer Scheibe 4 ausgebildeten Zwischenboden, den koaxial ein Rohr 5 durchdringt. In der Realität ist der Innen-Kern selbstverständlich wesentlich komplexer ausgebildet und besitzt grundsätzlich an seinen axialen Enden den Außen-Mantel 1 stirnseitig verschließende Böden.

Zur Sicherstellung eines Zusammenbaus eines Schalldämpfers aus zueinander vorbestimmten Teilen, nämlich einem Innen-Kern 3 und einem Außen-Mantel 1 ist in dem Innenumfang des Mantels 1 eine nach radial innen ragende Erhebung 6 in der Form einer Sicke in den aus Blech bestehenden Mantel 1 eingeprägt. Komplementär zu dieser Erhebung 6 ist in den Außenrand der Scheibe 4 eine Ausnehmung 7 eingestanzt.

Bei einer in Umfangsrichtung definiert vorbestimmten Lage des Kernes 3 zu dem Mantel 1 kann der Innen-Kern 3 lediglich dann in den Mantel 1 für eine Schalldämpferkomplettierung eingeschoben werden, wenn die Ausnehmung 7 auf die in dem Mantel 1 vorgesehene Positionier-Erhebung 6 formmäßig komplementär ausgeführt ist. Die Lage der Scheibe 4 innerhalb des Mantels 1 bei einem fertig komplettierten Schalldämpfer ist strichpunktiert angedeutet.

Eine jeweils richtige Zuordnung zwischen unterschiedlichen Innen-Kernen 3 und bis auf die Positionier-Erhebungen 6 gleichen Mänteln 1 läßt sich mit den erfindungsgemäßen Maßnahmen dadurch äußerst einfach erreichen, dass jedem unterschiedlichen Innen-Kern 3 ein Außen-Mantel 1 mit einer unterschiedlichen Positionier-Erhebung 6, die jeweils auf die Ausnehmungen 7 in den unterschiedlichen Kernen entsprechend unterschiedlich ausgerichtet ist, versehen ist.

Die Positioniererhebung 6 bildet in der Außenfläche des Mantels 1 eine Senke 8 aus und zwar derart, dass ihre Form ein Erkennungszeichen für die Art des eingesetzten Innen-Kernes 3 darstellt. Dadurch ist durch die Positionier-Erhebung 6, die gleichzeitig eine Senke 8 mit Bezug auf die Außenfläche des Mantels 1 bildet, einerseits sichergestellt, dass in einem Mantel 1 ein vorbestimmter Innen-Kern 3 sitzt und dass andererseits von außerhalb des Schalldämpfers leicht erkennbar ist, welcher Innen-Kern 3 in einem für die Aufnahme unterschiedlicher Kerne 3 geeigneten Außen-Mantel 1 sitzt. Die Positionier-Erhebung 6 zusammen mit der Senke 8 können an dem Mantel 1 in rationeller Weise in einem Arbeitsgang eingeprägt werden, indem beispielsweise auf dem Mantel 1 an sich übliche Bezeichnungssymbole eingeprägt werden, sofern der Mantel 1 beispielsweise aus Blech besteht.

Die Senke 8 ermöglicht es, bei einem in eine Maschine zur Weiterbearbeitung eingespannten Schalldämpfer mit einfachen Mitteln maschinell erkennen zu können, ob ein Schalldämpfer mit einem richtigen Innen-Kern 3 zur Weiterbearbeitung ausgewählt worden ist. Dies gilt für Fälle, in denen Schalldämpfer mit an sich gleichen Außen-Mänteln 1 und unterschiedlichen Innen-Kernen 3 unterschiedlich weiterverarbeitet werden sollen, das heißt beispielsweise mit unterschiedlich geformten Anschlussrohren zu versehen sind.

Die Erkennung in der Weiterverarbeitungsmaschine, in der ein Mantel 1 eingespannt ist, kann bei einer Blechausführung des Mantels 1 beispielsweise in recht einfacher Weise durch einen induktiven Näherungsschalter erfolgen, dem die Senke 8 zugeordnet ist. Dies gilt insbesondere für diejenigen Fälle, in denen die Schalldämpfer mit dem Außen-Mantel 1 in einer in Umfangsrichtung jeweils definiert vorgegebenen Lage in der Weiterverarbeitungsmaschine eingespannt sind.

Sollen auf einer gleichen Werkzeugmaschine beispielsweise von außen gleiche Schalldämpfer mit unterschiedlichen Kernen als Einbauten bearbeitet werden, kann diese Maschine mit einer der Anzahl der unterschiedlichen Typen entsprechenden Anzahl an unterschiedlich angeordneten Erkennungsgeräten ausgerüstet sein. Von mehreren vorgesehenen Erkennungsgeräten ist dann immer nur eines, das der Senke 8 des jeweils zu bearbeitenden Werkstücks zugeordnet ist, aktiv gestaltet. Voraussetzung hierfür ist, dass die Senke 8 an dem Mantel 1 jeweils zumindest an einer anderen Stelle des Mantels 1 vorgesehen ist.

### Bezugszeichenliste

- 1: Außen-Mantel
- 2: Falz
- 3: Innen-Kern
- 4: Scheibe
- 5: Rohr
- 6: Positionier-Erhebung
- 7: Ausnehmung
- 8: Senke

## Patentansprüche

1. Werkstück für eine Abgasanlage eines Kraftfahrzeuges, mit einem hohlzylindrischen, umfangsmäßig geschlossenen Mantel (1) und einem in diesen unter in Umfangsrichtung diesem definiert zugeordnet eingeschobenen Kern (3) mit mindestens einem nah an dem inneren Mantel-Umfang angrenzenden Bereich (A) sowie mit einer Kennzeichnung für die Art des eingeschobenen Kernes (3) auf der Werkstückaußenfläche,
**dadurch gekennzeichnet,**
**dass** auf dem Innenumfang des Mantels (1) eine lokal begrenzte, nach radial innen ragende Positionier-Erhebung (6) vorgesehen ist, der in dem Bereich (A) des einzusetzenden Kernes (3) eine Positionier-Ausnehmung (7) komplementär zugeordnet ist, wobei die Form der Positionier-Ausnehmung (7) ein Überoder zumindest Aufschieben der Ausnehmung (7) über bzw. auf die Positionier-Erhebung (6) erlaubt.

2. Werkstück nach Anspruch 1,
**dadurch gekennzeichnet,**
**dass** auf dem Außen-Mantel (1) ein lokal begrenzter Kontrollbereich als Erhebung oder Senke (8) vorgesehen ist.

3. Werkstück nach Anspruch 1 oder 2,
**dadurch gekennzeichnet,**
**dass** die radial nach innen ragende Positionier-Erhebung (6) in den Mantel eingeformt ist und dadurch eine auf dem Außen-Mantel (1) als Kontrollbereich dienende Senke (8) bildet.

4. Werkstück nach einem der vorhergehenden Ansprüche mit zumindest einem aus Blech bestehenden Bereich,
**dadurch gekennzeichnet,**
**dass** die Positionier-Erhebungen (6) und/oder der als Senke (8) ausgebildete auf dem Außen-Mantel (1) liegende Kontrollbereich in den Blechbereich eingeformt ist bzw. sind.

5. Werkstück nach einem der vorhergehenden Ansprüche,
**dadurch gekennzeichnet,**
**dass** der zumindest eine Bereich (A) von mindestens einer lotrecht zur Achse des Mantels (1) ausgerichteten Scheibe (4) gebildet ist, die Bestandteil des Innen-Kernes (3) ist und zumindest bereichsweise radial über angrenzende Bereiche des Kerns (3) hinausragt.

## Claims

1. Workpiece for an exhaust system of a motor vehicle, having a hollow cylindrical jacket (1) which is circumferentially continuous, and a core (3) which is inserted into the latter so as to be assigned thereto in the circumferential direction in a defined fashion and has at least one region (A) which closely adjoins the internal jacket circumference, as well as having an identification for the type of inserted core (3) on the outer surface of the workpiece,
**characterized in that**
a locally limited positioning elevation (6) which projects radially inwards and to which a positioning recess (7) is assigned in a complementary fashion in the region (A) of the core (3) which is to be inserted is provided on the internal circumference of the jacket (1), the shape of the positioning recess (7) permitting the recess (7) to be pushed over or at least onto the positioning elevation (6).

2. Workpiece according to Claim 1, **characterized in that** a locally limited control region is provided as an elevation or countersunk portion (8) on the external jacket (1).

3. Workpiece according to Claim 1 or 2, **characterized in that** the radially inwardly projecting positioning elevation (6) is formed in the jacket and as a result a countersunk portion (8) which serves as a control region is formed on the outer jacket (1).

4. Workpiece according to one of the preceding claims, having at least one region which is composed of sheet metal, **characterized in that** the positioning elevations (6) and/or the control region which is formed as a countersunk portion (8) and lies on the outer jacket (1) is/are formed in the sheet metal region.

5. Workpiece according to one of the preceding claims, **characterized in that** the at least one region (A) is formed by at least one disc (4) which is aligned perpendicularly with respect to the axis of the jacket (1) and which is a component of the inner core (3) and projects at least in certain regions radially beyond adjoining regions of the core (3).

## Revendications

1. Pièce pour une installation de gaz d'échappement d'un véhicule automobile, comprenant une enveloppe cylindrique creuse (1) fermée sur son pourtour et un noyau (3) introduit dans celle-ci et associé de manière définie à celle-ci en bas dans la direction périphérique comprenant au moins une région (A) adjacente à la périphérie intérieure de l'enveloppe ainsi qu'une identification du type de noyau (3) introduit sur la surface extérieure de la pièce,
**caractérisée en ce que**
l'on prévoit un rehaussement de positionnement (6) limité localement sur la périphérie intérieure de l'enveloppe (1), saillant radialement vers l'intérieur, auquel est associé de manière complémentaire, dans la région (A) du noyau à insérer (3), un évidement de positionnement (7), la forme de l'évidement de positionnement (7) permettant à l'évidement (7) de recouvrir complètement ou au moins d'être enfoncé par-dessus le rehaussement de positionnement (6).

2. Pièce selon la revendication 1,
**caractérisée en ce que**
l'on prévoit sur l'enveloppe extérieure (1) une région de contrôle limitée localement sous forme de rehaussement ou de creux (8).

3. Pièce selon la revendication 1 ou 2,
**caractérisée en ce que**
le rehaussement de positionnement (6) saillant radialement vers l'intérieur est formé dans l'enveloppe et forme de ce fait un creux (8) sur l'enveloppe extérieure (1) servant de région de contrôle.

4. Pièce selon l'une quelconque des revendications précédentes, comprenant au moins une région se composant de tôle,
**caractérisée en ce que**
les rehaussements de positionnement (6) et/ou la région de contrôle réalisée sous forme de creux (8) située sur l'enveloppe extérieure (1) sont formés dans la région en tôle.

5. Pièce selon l'une quelconque des revendications précédentes,
**caractérisée en ce que**
l'au moins une région (A) est formée par au moins une plaque (4) orientée verticalement par rapport à l'axe de l'enveloppe (1), qui fait partie du noyau interne (3) et qui fait saillie au moins par portion radialement au-delà de régions adjacentes du noyau (3).
